# EUROPÄISCHE PATENTSCHRIFT

(11) **EP 0 255 986 B1**
(45) Veröffentlichungstag und Bekanntmachung des Hinweises auf die Patenterteilung: **20.12.1989**
(21) Anmeldenummer: 87730091.3
(22) Anmeldetag: 05.08.1987
(51) Int. Cl.: E05B 19/06

(54) **Schloss-Schlüsselkombination**
Lock and key combination
Combinaison serrure-clef

(30) Priorität: 06.08.1986 DE 3626550
(43) Veröffentlichungstag der Anmeldung: 17.02.1988
(73) Patentinhaber: IKON AKTIENGESELLSCHAFT Präzisionstechnik, D-7000 Stuttgart 1 (DE)
(72) Erfinder: Krühn, Jürgen, D-1000 Berlin 45 (DE)

(56) Entgegenhaltungen:
- US-A- 3 264 852
- US-A- 4 270 372

## Beschreibung

Die Erfindung betrifft eine Schloß-Schlüsselkombination mit einer Profilierung der Seitenflächen des Schlüssels.

Das Anfertigen von Schlüsselduplikaten aus Rohlingen, die nicht vom Hersteller des Schloß-Schlüsselsystemes der Ursprungslieferung stammen, macht die kontrollierte Ersatzbeschaffung von Schlüsselkopien unmöglich. Die Schlüsselkopien können bei dem Vorhandensein von geeigneten Schlüsselrohlingen auf konventionellen Kopiermaschinen gefertigt werden.

Für eine genaue Fertigung der Kerbentiefen wird dabei der Schlüsselrücken als Bezugskante verwendet.

Dies gilt bspw. auch für die Schlüssel gemäß der US-A 4 270 372 bzw. US-A 3 264 852, die in den Schlüsselseitenflächen Rillen aufweist, die als Führungen für Sperrelemente dienen. Diese werden beim Einführen des Schlüssels in der Höhe verschoben und nehmen schließlich eine definierte Abgleichstellung ein, die dann eine Betätigung des Schlosses erlaubt.

Der Erfindung liegt die Aufgabe zugrunde, die Ersatzbeschaffung von Schlüsselkopien zu erschweren.

Gelöst wird diese Aufgabe erfindungsgemäß dadurch, daß die kontinuierliche Profilierung unter einem von 0_{°} verschiedenen Winkel zum Schlüsselrücken verläuft, so daß beim Einführen des Schlüssels in das Schloß dieser in einer von seiner Längsachse abweichenden Richtung geführt wird.

Die erfindungsgemäße Profilierung ist also nicht, wie allgemein üblich, parallel zum Schlüsselrücken ausgebildet, sondern unter einem Winkel, der vorzugsweise zwischen 5 und 10_{°} liegt.

Durch diese Ausbildung der Profilierung wird die unkontrollierte Ersatzbeschaffung von Schlüsselduplikaten wesentlich erhöht, und zwar - insbesondere bei der Einzelanfertigung bei nicht vorhandenem Rohling - durch den zusätzlich zu berücksichtigenden Freiheitsgrad der Winkelanordnung.

Zusätzlich besteht die Möglichkeit, im Bereich des Schlüsselrückens bzw. mit diesem zusammen wirkend "Schikanen" im Schloßzylinder vorzusehen, also eine Art zusätzlicher Codierung.

Die Erfindung soll nachfolgend anhand von Ausführungsbeispielen näher erläutert werden. Dabei zeigt:
Figur 1 einen erfindungsgemäß ausgebildeten Schlüssel in einem schematisch im Schnitt dargestellten Schloßzylinder,
Fig. 2 und 4 Einzelheiten der Profilierung,
Figur 3 eine besondere Ausführung des Zylinderkemes,
Figur 5 Schnitt durch einen Schloßzylinder ohne Schlüssel, mit Stiftzuhaltungen und Feldern oder Vorsprüngen und
Figur 6 Schlüssel mit Aussparung, welche das Unterfahren der Felder oder Vorsprünge ermöglicht.

In der Figur 1 ist mit 13 das Zylindergehäuse und mit 14 der Zylinderkern angedeutet.

Der Schlüssel 15 weist erfindungsgemäß eine Profilierung 1 auf, die unter einem Winkel a zum Schlüsselrücken 16 verläuft. Der Schlüssel 15 wird, wie üblich, in den Schlüsselkanal des Zylinderkernes 14 eingeführt, wobei er aber eine Bewegung schräg nach oben ausführt. Diese Bewegung wird aber - je nach Winkel - vom Betätiger kaum bemerkt werden. Die Profilierung und die Schlüsselkerben wirken mit den üblichen Abtasteinrichtungen zusammen, wobei in der Figur 1 lediglich die Zuhaltungen 17 angedeutet sind.

Die Bewegung des Schlüssels schräg nach oben ermöglicht es, weitere Sicherungen vorzusehen, und zwar sogenannte Schikanen. Hierzu ist der Schlüsselrücken 16 in geeigneter Weise bereichsweise ausgespurt und wirkt mit Feldern oder Vorsprüngen 6-8 am Zylinderkern 14 zusammen. Diese Felder oder Vorsprünge 6 bis 8 wirken als Art Anschläge, die beim Einführen des Schlüssels in den Schlüsselkanal unterfahren werden. Nur ein Schlüssel, dessen Rücken auf die Anordnung dieser Felder oder Vorsprünge abgestimmt ist, kann vollständig in den Schlüsselkanal eingeführt werden.

Um zu vermeiden, daß auch ein generell abgeschliffener Schlüsselrücken ein vollständiges Einführen des Schlüssels und evt. eine Schließung zuläßt (vorausgesetzt das Duplikat entspricht sonst dem Original), können im Zylinderkern - wie in Figur 3 gezeigt - Senkungen vorgesehen sein. Ein Teil dieser wird entsprechend der Codierung von den Feldern oder Vorsprüngen 6-8 ausgefüllt, während die übrigen frei bleiben, so daß bei Drehung des Zylinderkernes Stifte, z.B. Gehäusestifte, in die Senkungen einfallen können. Auf diese Weise kann eine weitere Drehung verhindert werden. Selbstverständlich ist es möglich, die Senkungen so auszubilden, daß noch eine Rückdrehung erfolgen kann.

In Figur 4 ist angedeutet, daß die Profilierung 2 auch bogenförmig - also mit sich änderndem Winkel verlaufen kann.

Es sei abschließend noch erwähnt, daß es zweckmäßig ist, die erfindungsgemäße Profilierung erst an der Schlüsselspitze beginnen zu lassen, um scharfe Kanten am Schlüsselrücken zu vermeiden.

## Patentansprüche

1. Schloß-Schlüsselkombination mit einer Profilierung der Seitenflächen des Schlüssels, dadurch gekennzeichnet, daß die kontinuierliche Profilierung (1; 2) unter einem von 0_{°} verschiedenen Winkel (a) zum Schlüsselrücken (16) verläuft, so daß beim Einführen des Schlüssels (15) in das Schloß dieser in einer von seiner Längsachse abweichenden Richtung geführt wird.

2. Schloß-Schlüsselkombination nach Anspruch 1, dadurch gekennzeichnet, daß die Profilierung (2) unter einem sich ändernden Winkel z.B. bogenför- mi^{g} verläuft.

3. Schloß-Schlüsselkombination nach einem der Ansprüche 1 und 2, dadurch gekennzeichnet, daß am Schlüsselrücken mindestens eine Ausnehmung (4) angeordnet ist, die mit entsprechenden zylinderkernseitigen Feldern oder Vorsprüngen (6-8) derart zusammenwirkt, daß diese beim Einführen des Schlüssels in den Zylinder unterfahren werden und ein passender Schlüssel vollständig in den Schlüsselkanal (9) einführbar ist.

4. Schloß-Schlüsselkombination nach Anspruch 3, dadurch gekennzeichnet, daß der Zylinderkern (14) in dem Bereich, der dem Schlüsselrücken (16) zugewandt ist, Senkungen (12) aufweist, von denen ein Teil durch die Felder oder Vorsprünge (6-8) ausfüllbar ist, während in die frei gebliebenen Senkungen bei Drehung des Kernes mit einem am Schlüsselrücken generell abgefeilten Schlüssel Stifte einfallen können.

## Claims

1. A lock and key combination having profiling on the side surfaces of the key, characterised in that the continuous profiling (1, 2) extends at an angle (a) with respect to the back (16) of the key, which angle is different from 0 degrees so that when the key (15) is inserted into the lock it is feeded in a direction which differs from its longitudinal axis.

2. A lock and key combination as defined in claim 1, wherein the profiling (2) extends at a varying angle i.e. in the form of an arc.

3. A lock and key combination as defined in claim 1, wherein at least one recess (4) is arranged on the back of the key, said recess working in conjunction with corresponding fields or projections (6-8) on the cylinder core side such that when the key is inserted into a key channel of the cylinder it passes below these whereby a matching key can be inserted completely into the key channel (9).

4. A lock and key combination as defined in claim 3, wherein the cylinder core (14) has depressions (12) in the area that is proximal to the back (16) of the key, some of which are filled by the fields or projections (6-8), whereby when the core is rotated with a key that has been filed generally on the back, pins drop into the depressions that are free.

## Revendications

1. Combinaison de serrure et de clé comportant un profilage des surfaces latérales de la clé, caractérisée en ce que, le profilage continu (1; 2) est d'un tracé formant par rapport au dos de clé (16) un angle (a) différent de 0; de sorte que, lors de l'introduction de la dé (15) dans la serrure, celle-ci est guidée dans une direction qui s'écarte de son axe longitudinal.

2. Combinaison de serrure et de clé selon la revendication 1, caractérisée en ce que le profilage (2) est d'un tracé d'angle variable, par exemple en forme de coude.

3. Combinaison de serrure et de clé selon l'une des revendications 1 et 2, caractérisée en ce que sur le dos de clé est ménagé au moins un évidement (4), qui coopère avec des champs ou saillies (6 à 8) correspondants sur les côtés de noyau de cylindre de telle façon que, lors de l'introduction de la clé dans le cylindre, ceux-ci soient abaissés et qu'une clé appropriée puisse être introduite entièrement dans le canal de clé 9.

4. Combinaison de serrure et de clé selon la revendication 3, caractérisée en ce que le noyau de cylindre 14 présente dans la zone qui est tournée vers le dos de clé des renfoncements (12), dont une partie peut être remplie par les champs ou saillies (6 à 8), tandis que dans les renforcements restés libres peuvent pénétrer des broches lors de la rotation du noyau à l'aide d'une clé présentant un dos de clé limé dans son ensemble.
